# FASCICULE DE BREVET EUROPEEN

(11) **EP 0 896 856 B1**
(45) Date de publication et mention de la délivrance du brevet: **02.04.2003**
(21) Numéro de dépôt: 98402018.0
(22) Date de dépôt: 07.08.1998
(51) Int. Cl.: B24B 5/307, B24B 21/00, B24B 41/06, B24B 5/35, B24B 33/04, B24B 35/00, B24B 27/00, B24B 47/20

(54) **Machine d'usinage, en particulier de superfinition, de surfaces cylindriques de pièces de révolution, par bande abrasive à défilement tangentiel**
Werkzeugmaschine insbesondere zum Feinstbearbeiten von zylindrischen, rotationssymmetrischen Oberflächen mittels eines tangential vorbeilaufenden Schleifbands
Machine tool especially for superfinishing of cylindrical surfaces of revolution by means of a tangential running grinding belt

(30) Priorité: 12.08.1997 FR 9710299
(43) Date de publication de la demande: 17.02.1999
(73) Titulaire: Société des Procédés et Machines Speciales, 91031 Evry Cédex (FR)
(72) Inventeur: Bonachera, Richard, 94300 Vincennes (FR)
(74) Mandataire: Casalonga, Axel

(56) Documents cités:
- EP-A- 0 495 691
- GB-A- 2 206 299
- US-A- 2 345 308
- US-A- 5 471 796

## Description

La présente invention se rapporte à une machine d'usinage, en particulier de superfinition, de surfaces cylindriques de pièces de révolution par défilement tangentiel, sur la surface cylindrique d'au moins une pièce, à au moins un poste d'usinage, d'une bande abrasive qui, provenant d'une bobine de déroulement, passe sur un rouleau d'appui avant d'être réenroulée sur une bobine de réenroulement, la pièce étant supportée par une paire de rouleaux de support rotatifs parallèles espacés.

Les machines d'usinage connues par bande abrasive à défilement tangentiel dites "Centerless" comprenant un ou plusieurs postes d'usinage fixes et des rouleaux de support stationnaires utilisent, pour produire un mouvement d'avancement de la pièce par rapport aux rouleaux de support stationnaires, soit une paire de rouleaux de support inclinés l'un par rapport à l'autre (voir par exemple EP-A-495 691), ce qui donne cependant un mouvement d'avancement non positif, soit des taquets montés sur une chaîne animée d'un mouvement d'avancement, les taquets passant entre les paires de rouleaux parallèles. Dans ce dernier cas, les pièces sont certes animées d'un mouvement d'avancement positif, mais du fait que les rouleaux sont stationnaires, l'avancement des pièces sur les rouleaux entraîne un glissement, donc un frottement des pièces sur les rouleaux. Cela peut provoquer une altération de l'état de surface des pièces.

La présente invention vise une machine d'usinage du type défini ci-dessus, qui assure un mouvement d'avance positif entre les pièces à usiner et le ou les postes d'usinage, sans glissement et donc sans frottement des pièces sur les rouleaux de support.

La machine d'usinage suivant la présente invention a les caractéristiques de la revendication 1.

Dans le cadre de l'invention, l'ensemble mobile peut être, soit l'ensemble d'usinage portant la ou les unités d'usinage, soit l'ensemble de support portant les rouleaux de support, l'autre ensemble étant stationnaire.

La première variante peut présenter en particulier des avantages dans le cas de pièces à usiner de grande longueur, alors que la seconde variante est préférable plus particulièrement pour l'usinage de pièces relativement courtes.

La machine sur laquelle l'ensemble de support est mobile peut avantageusement comprendre au moins une paire de rouleaux de support montés sur une table animée d'un mouvement de translation.

De préférence, le ou chaque moyen de positionnement est constitué par un taquet rotatif participant au mouvement de rotation que la pièce subit pendant l'usinage. Cela supprime ou pour le moins réduit également le glissement donc le frottement de la pièce sur le taquet.

De préférence, le ou chaque moyen de positionnement est disposé en position centrale par rapport à la pièce, c'est-à-dire en position médiane par rapport aux deux rouleaux de support de la pièce.

Les rouleaux de support sont de préférence entraînés en rotation par un moteur monté sur la table de l'ensemble de support mobile.

La table qui peut être montée mobile en translation sur des glissières peut être avantageusement déplacée en translation par un système d'entraînement du type vis-écrou.

De préférence, la machine peut comprendre plusieurs postes d'usinage successifs suivant la direction de translation, permettant ainsi de soumettre la même pièce en enfilade à plusieurs opérations successives, par exemple plusieurs opérations de superfinition avec des grains de finesse croissante.

En se référant aux dessins schématiques annexés, on va décrire ci-après plus en détail deux modes de réalisation illustratifs et non limitatifs d'une machine conforme à l'invention; sur les dessins :
la figure 1 est une vue de dessus d'une machine conforme à l'invention;
la figure 2 est une vue en élévation latérale, partiellement en coupe, de la machine suivant la figure 1;
la figure 3 est une vue en bout de la machine suivant les figures 1 et 2;
la ligne 4 est une vue de dessus d'une variante de la machine suivant la figure 1.

Telle qu'illustrée par les figures 1 à 3, la machine d'usinage par bande abrasive, de préférence pour la superfinition de surfaces cylindriques de pièces de révolution, comprend un bâti 1 allongé portant deux glissières 2 longitudinales parallèles, disposées dans un même plan horizontal, et une vis 3 longitudinale située entre les deux glissières 2. La vis 3 peut être entraînée en rotation par un motoréducteur 4.

Un ensemble d'usinage 5 est monté en position fixe sur le bâti 1, au-dessus des glissières 2, à peu près au milieu de la longueur de ces dernières. L'ensemble d'usinage 5 comprend trois unités ou postes d'usinage 6 se succédant dans le sens la longueur des glissières 2. Comme le montre surtout la figure 3, chaque poste d'usinage 6 comprend essentiellement une bobine 7 de déroulement d'une bande abrasive 8, une bobine 9 de réenroulement de la bande abrasive 8, un rouleau d'appui 10 sur lequel la bande abrasive 8 passe entre les deux bobines 7 et 9, et un actionneur 11 qui peut être par exemple un vérin pour déplacer vers le bas et vers le haut le rouleau d'appui 10.

De telles unités d'usinage par défilement tangentiel d'une bande abrasive sont bien connues , notamment dans le domaine de la superfinition. A titre d'exemple, il est possible de se référer à la demande de brevet EP-A-495691.

Un ensemble 12 est monté mobile en translation sur les glissières 2. L'ensemble 12 comprend une table 13 rectangulaire guidée sur les glissières 2. La table 13 porte sur sa face inférieure un écrou 14 en prise avec la vis 3.

Sur sa face supérieure, la table 13 porte, par l'intermédiaire de paliers 15, deux paires de rouleaux 16 horizontaux parallèles, au moins un rouleau de chaque paire étant entraîné en rotation par un moteur 17 monté en dessous de la table 13.

Comme le montre la figure 3, les rouleaux 16 de chaque paire servent de support à une pièce 18, la rotation des rouleaux 16 entraînant la rotation de la pièce 18 reposant sur ces rouleaux.

Afin d'assurer l'avancement positif de la pièce 18 avec les rouleaux 16 qui la supportent, et d'éviter tout glissement longitudinal de la pièce 18 par rapport aux rouleaux 16, donc tout frottement qui pourrait altérer l'état de surface de la pièce 18, des moyens sont prévus sur la table 13 pour positionner la pièce 18 axialement par rapport aux rouleaux de support 16.

Dans l'exemple représenté, ces moyens sont constitués par des taquets 19 à roulement prévus aux extrémités axiales des rouleaux 16 et portant contre l'extrémité postérieure de la pièce 18 pendant l'avancement de cette dernière de gauche à droite sur les figures 1 et 2 en dessous de l'ensemble d'usinage 5. Etant donné que le taquet avance en synchronisme avec les rouleaux 16 et porte contre la face d'extrémité postérieure de la pièce 18, la surface cylindrique de la pièce 18, dont la superfinition est assurée par l'ensemble d'usinage 5, ne subit aucun frottement par rapport aux rouleaux 16, ce qui exclut tout risque d'endommagement de cette surface.

Du fait que le taquet 19 est un taquet à roulement, un endommagement de la face d'extrémité de la pièce, par frottement avec le taquet, est également exclu.

De préférence, le taquet 19 est disposé en position médiane par rapport aux rouleaux 16 de la paire de rouleaux située devant lui.

Dans l'exemple représenté, deux paires de rouleaux 16 sont montées l'une derrière l'autre sur la table 13, pour supporter deux pièces à usiner qui passent successivement sous l'ensemble d'usinage 5. Un taquet 19 est disposé à l'extrémité postérieure de chaque paire de rouleaux 16 et un taquet 19 supplémentaire est disposé à l'extrémité antérieure de la paire de rouleaux 16 antérieure.

Sur la figure 2, l'ensemble mobile 12 est représenté en traits pleins en position de départ (à gauche sur la figure) et en traits mixtes à la position après usinage (à droite sur la figure ). Il convient de remarquer à ce sujet que l'ensemble 12 mobile en va-et-vient permet de décharger les pièces, soit dans la position de chargement représentée en traits pleins, après retour de l'ensemble mobile 12 dans cette position, soit dans la position opposée représentée en traits mixtes. Dans ce dernier cas, le déchargement peut se faire indifféremment du même côté que le chargement ou du côté opposé.

La machine suivant le mode de réalisation illustré par la figure 4, comprend sur un bâti 101, un ensemble d'usinage 105 mobile en translation, et un ensemble 112 stationnaire portant des paires de rouleaux de support 116. L'ensemble 105 comprenant trois postes d'usinage 106 successifs à bande abrasive est mobile sur des glissières 102, sous l'action d'une vis 103 entraînée par un motoréducteur 104. L'ensemble 112 stationnaire comprend un moteur 117 pour l'entraînement en rotation des rouleaux de support 116. De préférence, des moyens 119 de positionnement qui peuvent être du même type que les taquets 19 du mode de réalisation des figures 1 à 3, peuvent être prévus sur l'ensemble 112 pour assurer le positionnement des pièces par rapport aux rouleaux 116, pendant l'usinage des pièces par translation longitudinale de l'ensemble mobile 105 selon la flèche.

Il va de soi que les modes de réalisation représentés et décrits n'ont été donnés qu'à titre d'exemples illustratifs et non limitatifs et que de nombreuses modifications et variantes sont possibles dans le cadre de l'invention.

Ainsi, l'ensemble d'usinage 5, 105 peut comprendre indifféremment un seul poste d'usinage ou un nombre plus ou moins important de postes successifs en enfilade. L'ensemble 12 ou 112 peut comprendre une seule paire de rouleaux de support 16, 116, ou également plus de deux paires successives de rouleaux de support, en fonction de la longueur des pièces à usiner. Les moyens représentés pour le guidage de l'ensemble mobile 5, 112 (glissières 2, 102) et pour l'entraînement en va-et-vient de cet ensemble (vis 3, 103, motoréducteur 4, 104, écrou 14) peuvent également être remplacés par des moyens équivalents remplissant la même fonction. Les taquets 19 en position médiane entre les rouleaux 16 pourraient être remplacés, par exemple, par des moyens de positionnement montés sur les rouleaux de support et tournant avec ces derniers.

## Revendications

1. Machine d'usinage, en particulier de superfinition, de surfaces cylindriques de pièces de révolution par défilement tangentiel, sur la surface cylindrique d'une pièce, à au moins un poste d'usinage (6), d'une bande abrasive (8) qui, provenant d'une bobine (7) de déroulement, passe sur un rouleau d'appui (10) avant d'être réenroulée sur une bobine (9) de réenroulement, la pièce étant supportée par une paire de rouleaux (16) de support parallèles espacés mobiles en rotation autour de leurs axes, un mouvement de translation parallèlement à l'axe des rouleaux de support étant produit entre la pièce à usiner (18) et la bande abrasive (8), **caractérisée par le fait qu'**elle comprend: un ensemble de support (12, 112) portant les rouleaux de support (16, 116), des moyens (17, 117) d'entraînement en rotation d'au moins l'un des rouleaux de support et au moins un moyen (19, 119) de positionnement axial de la pièce à usiner conçu dé manière à agir sur la pièce portée par la paire de rouleaux pour la positionner axialement par rapport aux rouleaux (16, 116) tout en autorisant sa rotation; un ensemble d'usinage (5, 105) portant le ou les postes d'usinage (6, 106); l'un desdits ensembles étant monté mobile en translation parallèlement à l'axe des rouleaux de support par rapport à l'autre ensemble; et des moyens (3,4; 103, 104) d'entraînement en translation pour déplacer l'un desdits ensemble en translation parallèlement à l'axe des rouleaux de support par rapport à l'autre ensemble.

2. Machine suivant la revendication 1, **caractérisée par le fait que** l'ensemble d'usinage (105) est mobile et est déplacé en translation par rapport à l'ensemble de support (112) stationnaire.

3. Machine suivant la revendication 1, **caractérisée par le fait que** l'ensemble de support (12) est mobile et est déplacé en translation par rapport à l'ensemble d'usinage (5) stationnaire.

4. Machine suivant la revendication 3, **caractérisée par le fait que** l'ensemble de support (12) mobile comprend au moins une paire de rouleaux de support (16) montés sur une table (13) animée d'un mouvement de translation.

5. Machine suivant l'une quelconque des revendications précédentes, **caractérisée par le fait que** le moyen de positionnement axial comprend un taquet (19, 119) rotatif participant au mouvement de rotation que la pièce subit pendant l'usinage.

6. Machine suivant la revendication 5, **caractérisée par le fait que** le taquet (19, 119) est disposé en position médiane par rapport à la paire de rouleaux de support (16, 116).

7. Machine suivant l'une quelconque des revendications 1 à 4, **caractérisée par le fait que** le moyen de positionnement axial est monté sur les rouleaux de support et tourne avec ces derniers.

8. Machine suivant la revendication 4, **caractérisée par le fait que** les rouleaux de support (16) sont entraînés en rotation par un moteur (17) monté sur la table (13).

9. Machine suivant l'une quelconque des revendications précédentes, **caractérisée par le fait que** les moyens d'entraînement en translation de l'ensemble mobile (12, 105) comprennent un système d'entraînement à vis-écrou (3, 4, 103).

10. Machine suivant l'une quelconque des revendications précédentes, **caractérisée par le fait qu'**elle comprend plusieurs postes d'usinage (6, 106) successifs dans la direction de translation.

## Claims

1. A machine for machining, in particular for superfinishing, cylindrical surfaces on rotationally symmetrical workpieces by tangential movement over the cylindrical surface of a workpiece, in at least one machining station (6), of an abrasive belt (8) which, fed from a pay-out spool (7), passes over a pressure roller (10) before it is rewound onto a take-up spool (9), the workpiece being supported by a pair of spaced parallel support rollers (16) rotatable about their axes, a relative translation movement parallel to the axes of the support rollers being provided between the workpiece (18) and the abrasive belt (8), **characterized in that** it comprises: a support assembly (12, 112) carrying the support rollers (16, 116), means (17, 117) for rotating at least one of the support rollers and at least one axial positioning means (19, 119) for the workpiece designed to operate on the workpiece carried by the pair of support rollers to position it relative to the rollers (16, 116) whilst allowing it to rotate; a machining assembly (5, 105) carrying the at least one machining station (6, 106); one of said assemblies being mobile relative to the other in translation parallel to the axes of the support rollers; and driving means (3, 4; 103, 104) for moving one of said assemblies in translation parallel to the axes of the support rollers relative to the other assembly.

2. The machine according to claim 1, **characterized in that** the machining assembly (105) is mobile and is moved in translation relative to the stationary support assembly (112).

3. The machine according to claim 1, **characterized in that** the support assembly (12) is mobile and is moved in translation relative to the stationary machining assembly (5).

4. The machine according to claim 3, **characterized in that** the mobile support assembly (12) comprises at least one pair of support rollers (16) mounted on a table (13) moved in translation.

5. The machine according to claim 3 or 4,**characterized in that** the axial positioning means comprises a rotatable pusher (19, 119) which follows the rotational movement imparted to the workpiece during machining of the latter.

6. The machine according to claim 5, **characterized in that** the pusher (19, 119) is disposed in a median position relative to the pair of support rollers (16, 116).

7. The machine according to anyone of the claims 1 through 4, **characterized in that** the axial positioning means is mounted on the support rollers and rotates with them.

8. The machine according to claim 4, **characterized in that** the support rollers (16) are rotared by a motor (17) mounted on the table (13).

9. The machine according to anyone of the preceding claims, **characterized in that** the driving means (12, 105) for moving in translation the mobile assembly (12, 105) comprise a srew-nut drive system (3, 4, 103).

10. The machine according to anyone of the preceding claims, **characterized in that** it comprises a plurality of successive machining stations (6, 106) in the translation direction.

## Patentansprüche

1. Bearbeitungsmaschine, insbesondere zum Superfinish, von zylindrischen Oberflächen von Umdrehungs- bzw. Drehteilen durch tangentialen Vorbeilauf auf der bzw. über die zylindrische Oberfläche eines Teils, mit wenigstens einem Bearbeitungsstand (6), einem abrasiven Band bzw. Schleifband (8), welches von einer Abwickelspule (7) herkommt, über eine Stützrolle bzw. -walze (10) geht, bevor es wieder auf eine Aufwickelspule (9) aufgewickelt wird, wobei das Teil durch ein Paar von parallelen, beabstandeten, in Drehung um ihre Achsen beweglichen Stütz- bzw. Halterollen bzw. -walzen (16) abgestützt bzw. gehaltert wird, wobei eine Translationsbewegung parallel zu der Achse der Stütz- bzw. Halterollen bzw. -walzen zwischen dem zu bearbeitenden Teil (18) und dem abrasiven Band bzw. Schleifband (8) erzeugt wird, **dadurch gekennzeichnet, dass** sie folgendes umfasst: einen Träger- bzw. Halterungsaufbau (12, 112), der die Stütz- bzw. Halterollen bzw. -walzen (16, 116) trägt, Mittel (17, 117) zum Antreiben von wenigstens einer der Stütz- bzw. Halterollen bzw. -walzen in Rotation und wenigstens ein Mittel (19, 119) für die axiale Positionierung des zu bearbeitenden Teils, welches in der Art und Weise gebaut ist, dass es auf das durch das Paar der Rollen bzw. Walzen getragene Teil einwirkt, um es axial mit Bezug auf die Rollen bzw. Walzen (16, 116) zu positionieren, während es seine Rotation gestattet; einen Bearbeitungsaufbau (5, 105), der den Bearbeitungsstand oder die Bearbeitungsstände (6, 106) trägt; wobei der eine der genannten Aufbauten in Translation beweglich parallel zu der Achse der Stütz- bzw. Halterollen bzw. -walzen mit Bezug auf den anderen Aufbau ist; und Mittel (3, 4; 103, 104) für den Antrieb in Translation zum Verlagern des einen genannten Aufbaus in Translation parallel zu der Achse der Stütz- bzw. Halterollen bzw. -walzen mit Bezug auf den anderen Aufbau.

2. Maschine gemäß Anspruch 1, **dadurch gekennzeichnet, dass** der Bearbeitungsaufbau (105) beweglich ist und in Translation mit Bezug auf den stationären Träger- bzw. Halterungsaufbau (112) verlagert wird.

3. Maschine gemäß Anspruch 1, **dadurch gekennzeichnet, dass** der Träger- bzw. Halterungsaufbau (12) beweglich ist und in Translation mit Bezug auf den stationären Bearbeitungsaufbau (5) verlagert wird.

4. Maschine gemäß dem Anspruch 3, **dadurch gekennzeichnet, dass** der bewegliche Träger- bzw. Halterungsaufbau (12) wenigstens ein Paar von Stütz- bzw. Halterollen bzw. -walzen (16) enthält, die auf einem Tisch (13) montiert sind, welcher zu einer Translationsbewegung angeregt wird.

5. Maschine gemäß irgendeinem der vorhergehenden Ansprüche, **dadurch gekennzeichnet, dass** das Mittel für die axiale Positionierung einen Drehanschlag (19, 119) umfaast, der an der Rotationsbewegung teilnimmt, welche das Teil während der Bearbeitung erfährt.

6. Maschine gemäß dem Anspruch 5, **dadurch gekennzeichnet, dass** der Anschlag (19, 119) in mittlerer Position mit Bezug auf das Paar der Stütz- bzw. Halterollen bzw. -walzen (16, 116) angeordnet ist.

7. Maschine gemäß irgendeinem der Ansprüche 1 bis 4, **dadurch gekennzeichnet, dass** das Mittel für die axiale Positionierung auf den Stütz- bzw. Halterollen bzw. -walzen montiert ist und sich mit diesen letzteren dreht.

8. Maschine gemäß dem Anspruch 4, **dadurch gekennzeichnet, dass** die Stütz- bzw. Halterollen bzw. -walzen (16) durch einen auf dem Tisch (13) montierten Motor (17) in Rotation angetrieben werden.

9. Maschine gemäß irgendeinem der vorhergehenden Ansprüche, **dadurch gekennzeichnet, dass** die Mittel für den Antrieb des beweglichen Aufbaus (12, 105) in Translation ein System des Antriebs mit Schraube-Mutter (3, 4, 103) umfassen.

10. Maschine gemäß irgendeinem der vorhergehenden Ansprüche, **dadurch gekennzeichnet, dass** sie mehrere Bearbeitungsstände (6, 106) umfasst, die in der Richtung der Translation aufeinanderfolgen.
